# EUROPÄISCHE PATENTSCHRIFT

(11) **EP 2 494 662 B1**
(45) Veröffentlichungstag und Bekanntmachung des Hinweises auf die Patenterteilung: **06.11.2013**
(21) Anmeldenummer: 10773278.6
(22) Anmeldetag: 20.10.2010
(51) Int. Cl.: H01R 13/453

(54) **STECKVORRICHTUNG MIT VERSCHLUSSEINRICHTUNG**
PLUG DEVICE HAVING A CLOSURE UNIT
DISPOSITIF D'ENFICHAGE COMPRENANT UN MÉCANISME DE VERROUILLAGE

(30) Priorität: 28.10.2009 DE 102009044343
(43) Veröffentlichungstag der Anmeldung: 05.09.2012
(73) Patentinhaber: AMAD - Mennekes Holding GmbH & Co. KG, 57399 Kirchhundem (DE)
(72) Erfinder: LAZZARO, Volker, 57399 Kirchhundem (DE)
(74) Vertreter: Beckmann, Jürgen
(86) Internationale Anmeldenummer: PCT/EP2010/065804
(87) Internationale Veröffentlichungsnummer: WO 2011/051150

(56) Entgegenhaltungen:
- EP-A2- 2 075 889
- GB-A- 2 125 232
- US-A- 4 758 536
- US-A1- 2003 001 715

## Beschreibung

Die Erfindung betrifft eine Verschlusseinrichtung zum Schutz der Zugangsseite des Kontaktbausteins einer elektrischen Steckvorrichtung, wie in US 4 758 536 A offenbart.

Elektrische Steckvorrichtungen wie zum Beispiel Stecker oder Kupplungen für Kraftstrom nach DIN VDE 0623, EN 60309-2 ("CEE-Steckvorrichtungen") oder nach IEC 62196 ("E-Auto-Ladesteckvorrichtungen") enthalten typischerweise in einem Gehäuse einen Kontaktbaustein mit elektrischen Kontakten (Stiften oder Buchsen). In den Kontaktbaustein kann von einer Zugangsseite her ein komplementär ausgebildetes Steckvorrichtungselement (Kupplung oder Stecker) eingeführt werden, um elektrischen Kontakt zu den Kontaktelementen herzustellen. Es ist bekannt, die Zugangsseite derartiger Steckvorrichtungen mit einem Klappdeckel zu versehen, um sie im unbenutzten Zustand gegen das Eindringen von Schmutz und Feuchtigkeit zu schützen und um einen ungewollten Kontakt zu stromführenden Komponenten zu verhindern. Vor dem Einführen eines komplementären Steckvorrichtungselementes muss ein solcher Klappdeckel vom Benutzer manuell in eine Öffnungsposition überführt werden.

Vor diesem Hintergrund war es Aufgabe der vorliegenden Erfindung, eine elektrische Steckvorrichtung mit einem in Bezug auf Sicherheit und/oder Komfort verbesserten Schutzmechanismus bereitzustellen.

Diese Aufgabe wird durch eine Verschlusseinrichtung für eine elektrische Steckvorrichtung mit den Merkmalen des Anspruchs 1 gelöst. Vorteilhafte Ausgestaltungen sind in den Unteransprüchen enthalten.

Die elektrische Steckvorrichtung, bei der es sich insbesondere um eine Kupplung bzw. Dose oder einen Stecker handeln kann, enthält die folgenden Komponenten:
a) Einen Kontaktbaustein mit einer Zugangsseite, an welcher ein komplementäres Steckvorrichtungselement durch Bewegung entlang einer Steckachse in den Kontaktbaustein eingeführt werden kann. Der Kontaktbaustein enthält typischerweise elektrisch leitfähige, metallische Kontaktelemente wie Buchsen oder Stifte, die in einem isolierenden Träger gelagert und von der Zugangsseite her zugänglich sind.
b) Eine Verschlusseinrichtung mit mindestens einem Deckelelement, welches beim Einführen des vorstehend erwähnten komplementären Steckvorrichtungselementes in den Kontaktbaustein von einer Ruheposition in eine Öffnungsposition bewegt wird. In der Ruheposition soll das Deckelelement dabei die Zugangsseite des Kontaktbausteins (ganz oder teilweise) bedecken, während es in der Öffnungsposition die Zugangsseite für die Einführung eines komplementären Steckvorrichtungselementes freigibt.

Vorzugsweise verdeckt das Deckelelement in der Ruheposition die gesamte Zugangsseite und nicht etwa nur einzelne zu Kontaktelementen führende Bohrungen. Ferner sind typischerweise zwei oder mehr Deckelelemente vorgesehen, wobei sich hier und im Folgenden eine Bezugnahme auf "das Deckelelement" immer auf alle Deckelelemente einer solchen größeren Anzahl erstrecken sollen.

Die erfindungsgemäße elektrische Steckvorrichtung und das beschriebene Verfahren haben den Vorteil, dass ein Kontaktbaustein bei Nichtbenutzung durch ein Deckelelement geschützt wird, wobei dieses Deckelelement jedoch "automatisch", das heißt beim Einführen eines komplementären Steckvorrichtungselementes in eine Öffnungsposition bewegt wird, in der es den Steckvorgang ermöglicht. Außer dem normalen Einführen des komplementären Steckvorrichtungselementes ist somit keine besondere zusätzliche Aktivität des Benutzers erforderlich, beispielsweise kein Öffnen eines Klappdeckels. Dies erhöht den Bedienungskomfort und erlaubt zum Beispiel ein einhändiges Einstecken. Des Weiteren wird auch die Sicherheit erhöht, da der Wegfall eines lästigen Betätigungsschrittes die Gefahr beseitigt, dass vom Benutzer der Schutzmechanismus missbräuchlich außer Kraft gesetzt wird.

Die "automatische" Bewegung des Deckelelementes von der Ruheposition in die Öffnungsposition wird beim Einführen des komplementären Steckvorrichtungselementes veranlasst. Dabei kann Hilfsenergie eingesetzt werden, beispielsweise durch Aktivierung eines elektrischen Antriebes. Vorzugsweise wird jedoch die notwendige Energie zur Bewegung des Deckelelementes vom eingeführten komplementären Steckvorrichtungselement aufgebracht, d. h. letztendlich vom Benutzer.

Im Folgenden werden verschiedene Weiterbildungen der Erfindung beschrieben, die gleichermaßen für die elektrische Steckvorrichtung, für deren Verschlusseinrichtung, sowie für das Verfahren gelten und angewendet werden können.

Gemäß einer ersten bevorzugten Ausführungsform wird das Deckelelement durch die entlang der Steckachse gerichtete Bewegung eines in den Kontaktbaustein eingeführten komplementären Steckvorrichtungselementes von der Ruheposition in die Öffnungsposition bewegt. Bei dieser Variante liefert somit die Bewegung des komplementären Steckvorrichtungselementes die Energie für die Bewegung des Deckelelementes. Ferner erfolgt das Öffnen der Verschlusseinrichtung vorteilhafterweise allein durch die "normale" Bewegung des Steckvorrichtungselementes in Richtung der Steckachse, d. h. ohne Zusatzbewegungen wie beispielsweise ein Schwenken oder Drehen des Steckvorrichtungselementes vor oder beim Einführen.

Das Deckelelement kann auf verschiedene Weise ausgestaltet und beweglich gelagert werden. Beispielsweise kann es schwenkbeweglich um eine oder mehrere Schwenkachsen gelagert sein, wobei die Schwenkachse insbesondere parallel oder senkrecht oder in jeder anderen Neigung zur Steckachse liegen kann. Wenn mehrere Deckelelemente vorhanden sind, kann jedes an einer eigenen individuellen Schwenkachse gelagert sein, oder es können zwei oder mehrere der Deckelelemente an einer gemeinsamen Schwenkachse gelagert sein.

Alternativ kann das Deckelelement linear beweglich in einer Führung gelagert sein. Eine Linearbewegung des Deckelelementes kann vorzugsweise senkrecht zur Steckachse erfolgen, um das Deckelelement möglichst schnell aus der Zugangsseite herauszuführen.

Gemäß einer besonders bevorzugten Ausführungsform weist das Deckelelement eine schräg zur Steckachse liegende Gleitfläche auf, mit der ein komplementäres Steckvorrichtungselement bei der Einführung in den Kontaktbaustein in Berührung kommt. Durch die Schräge der Gleitfläche wird beim Steckvorgang eine radial von der Steckachse nach außen gerichtete Kraftkomponente auf das Deckelelement ausgeübt, durch welche es aus der Ruheposition heraus in die Öffnungsposition gedrängt wird. Die Gleitfläche kann optional auch sehr schmal, d. h. annähernd linienförmig sein.

Das Deckelelement ist vorzugsweise in die Ruheposition vorgespannt, so dass es diese von selbst annimmt, wenn keine äußeren Kräfte einwirken. Die Vorspannung kann beispielsweise durch ein auf das Deckelelement wirkendes Federelement erzeugt werden.

Während es grundsätzlich möglich ist, die Verschlusseinrichtung mit einem einzigen Deckelelement zu realisieren, werden vorzugsweise zwei oder mehr Deckelelemente verwendet. Der von jedem einzelnen Deckelelement von der Ruheposition bis zur Öffnungsposition zurückzulegende Weg wird auf diese Weise verkleinert. Besonders bevorzugt ist es, wenn die mehreren Deckelelemente symmetrisch bezüglich der Steckachse angeordnet sind. In diesem Falle kann erreicht werden, dass während eines Steckvorganges keine Kräfte resultieren, die ein komplementäres Steckvorrichtungselement von der Steckachse abdrängen.

Wenn die Verschlusseinrichtung mindestens zwei bewegliche Deckelelemente aufweist, greifen diese in der Ruheposition vorteilhafterweise in ihrem Berührungsbereich formschlüssig ineinander. Ein solcher Eingriff kann beispielsweise durch eine Nut und Feder Konstruktion realisiert werden. Der formschlüssige Eingriff erhöht die Stabilität in der Ruheposition und die Dichtheit gegenüber dem Eindringen von Fremdkörpern und/oder Feuchtigkeit.

Bei einer anderen bevorzugten Ausführungsform der Erfindung ist das Deckelelement geschützt hinter einer Blende angeordnet, d. h. zwischen der Blende und dem Kontaktbaustein. Die Blende kann insbesondere Teil eines Gehäuses sein, in welches der Kontaktbaustein eingebaut ist. Vorzugsweise gibt die Blende nicht mehr als die Querschnittsfläche frei, die zur Einführung eines komplementären Steckvorrichtungselementes in den Kontaktbaustein notwendig ist. In diesem Falle verschwindet das Deckelelement in seiner Öffnungsposition vollständig hinter der Blende. Das Deckelelement und sein Lagerungsmechanismus sind dann optimal vor Störungen geschützt.

Gemäß einer weiteren Ausführungsform der Erfindung kann das Steckvorrichtungselement einen Antrieb enthalten zur aktiven Bewegung des Deckelelementes von der Ruheposition in die Öffnungsposition oder umgekehrt. Insbesondere kann ein elektrisch betriebener Aktuator (Motor) für diesen Zweck vorgesehen sein, der über einen geeigneten Schaltmechanismus beim Einführen bzw. Annähern eines komplementären Steckvorrichtungselementes ausgelöst wird.

Des Weiteren kann das Deckelelement optional in der Ruheposition arretierbar sein. Erst nach Lösen dieser Arretierung wird es dann möglich, das Deckelelement in die Öffnungsposition zu überführen und damit einen Steckvorgang freizugeben. Die Arretierung stellt somit eine zusätzliche Sicherung der Steckvorrichtung gegen unbefugte und/oder unsachgemäße Benutzung dar. Der Arretiermechanismus kann beispielsweise durch einen vom Benutzer anzuwendenden Schlüssel kontrolliert werden. Insbesondere kann er auch durch eine elektronische Steuerung kontrolliert werden, mit welcher beispielsweise die Autorisierung eines Nutzers überprüft wird.

Im Folgenden wird die Erfindung anhand der in den Figuren dargestellten speziellen Ausführungsform näher erläutert. Dabei zeigt:
- Fig. 1: eine perspektivische Frontansicht einer elektrischen Steckvorrichtung gemäß der vorliegenden Erfindung mit den Deckelelementen der Verschlusseinrichtung in der Ruheposition;
- Fig. 2: die Steckvorrichtung von Figur 1 mit den Deckelelementen der Verschlusseinrichtung in der Öffnungsposition;
- Fig. 3: eine perspektivische Rückansicht der Steckvorrichtung von Figur 1 mit den Deckelelementen der Verschlusseinrichtung in der Ruheposition;
- Fig. 4: die Steckvorrichtung von Figur 3 mit den Deckelelementen der Verschlusseinrichtung in der Öffnungsposition und mit einem angedeuteten Kontaktbaustein sowie komplementären Steckvorrichtungselement;
- Fig. 5: eine separate perspektivische Frontansicht auf die Deckelelemente der Verschlusseinrichtung in der Ruheposition bei entfernter Blende;
- Fig. 6: eine separate perspektivische Frontansicht auf die Deckelelemente der Verschlusseinrichtung in der Öffnungsposition bei entfernter Blende.

Die in den Figuren 1 bis 6 in verschiedenen Ansichten ganz oder teilweise dargestellte Steckvorrichtung 100 enthält die folgenden Komponenten:
- Einen Kontaktbaustein 1, welcher in Figur 4 schematisch angedeutet ist. Der Kontaktbaustein 1 kann beispielsweise als ein Dosenteil mit elektrischen Kontaktbuchsen ausgestaltet sein. Geeignete Ausführungsformen von Kontaktbausteinen sind von herkömmlichen Steckvorrichtungen her bekannt. Der Übersichtlichkeit halber ist der Kontaktbaustein in allen anderen Figuren weggelassen.
- Eine optionale Blende 2. Hierbei kann es sich beispielsweise um die Frontseite eines nicht weiter dargestellten Gehäuses handeln, in das die Steckvorrichtung eingebaut ist.
- Eine Verschlusseinrichtung 10, welche zwischen der Blende 2 und dem Kontaktbaustein 1 angeordnet ist.

In das Steckvorrichtungselement 100 kann von der Vorderseite her entlang einer Steckachse X ein komplementäres Steckvorrichtungselement (angedeutet als "SE" in Figur 4) durch eine "Zugangsseite" ZS in den Kontaktbaustein 1 eingeführt werden, wobei die Verschlusseinrichtung 10 die Zugangsseite ZS wahlweise verschließt oder freigibt. Die genannte Zugangsseite wird in Figur 4 durch den mit "ZS" bezeichneten Kragen an der Rückseite der Verschlusseinrichtung 10 umschlossen. Nachfolgend wird die Verschlusseinrichtung 10 insbesondere unter Bezugnahme auf die Figuren 5 und 6 näher erläutert.

Die Verschlusseinrichtung 10 enthält zwei Deckelelemente 11 a, 11 b, die sich in der Ruheposition (Figuren 1, 3, 5) vor die Zugangsseite ZS des Kontaktbausteins 1 legen und diese somit schützend verschließen. Vorzugsweise wird hierdurch ein Schutz nach Norm IP44 erreicht.

Die beiden Deckelelemente 11a, 11 b sind in einem gemeinsamen Gelenkpunkt 23 hinter der Blende 2 gelagert. Durch den Gelenkpunkt 23 wird eine Schwenkbewegung der Deckelelemente 11a, 11b um eine Schwenkachse A möglich, die parallel zur Steckachse X verläuft.

Im Gelenkpunkt 23 ist vorzugsweise ein Federelement wie beispielsweise eine Schenkelfeder (nicht dargestellt) vorgesehen, welches die Deckelelemente 11 a, 11 b in die Ruheposition vorspannt. Ein Auseinanderbewegen der Deckelelemente in die Öffnungsposition muss daher entgegen einer Rückstellkraft erfolgen.

Wie in Figur 5 erkennbar ist, sind die beiden Deckelelemente 11 a, 11 b vorzugsweise mit schrägen Gleitflächen 21 a, 21 b versehen, die trichterförmig in Richtung des Kontaktbausteines weisen und zur Steckachse einen Winkel α bilden von typischerweise zwischen 20° und 80°, besonders bevorzugt zwischen 40° und 50°. Ein in die Steckvorrichtung eingeführtes komplementäres Steckvorrichtungselement SE, beispielsweise ein Stecker, gleitet dann bei einer Bewegung entlang der Steckachse X auf den schrägen Flächen 21 a und 21 b, wodurch die Deckelelemente 11a, 11 b von der Steckachse X weg radial nach außen gedrückt und in eine Öffnungsposition überführt werden. Vorteilhafterweise erfolgt dies "automatisch" beim normalen Einstecken des Steckvorrichtungselementes SE, d. h. bei einer Bewegung entlang der geraden Steckachse X.

Wie in Figur 6 angedeutet ist, weisen die Deckelelemente 11 a und 11 b in ihrem Berührungsbereich eine Nut 22b bzw. einen Steg 22a auf, die nach dem Nut und Feder Prinzip in der Ruheposition formschlüssig ineinandergreifen. Auf diese Weise wird die Dichtheit und Stabilität der Anordnung erhöht.

Die Deckelelemente 11a, 11b könnten selbstverständlich auch anders als dargestellt ausgestaltet sein. So könnten beispielsweise statt der Gleitflächen 21 a, 21 b lediglich linienförmige Kontaktrippen vorgesehen sein. Weiterhin könnte eine andere Anzahl an Deckelelementen vorliegen, oder die Deckelelemente könnten um andere Achsen schwenkbeweglich sein oder linear beweglich sein.

Wie aus Figur 1 erkennbar ist, liegt die Verschlusseinrichtung 10 mit den Deckelelementen 11 a, 11 b hinter der Blende 2, so dass der gesamte Mechanismus dieser Einrichtung optisch und mechanisch durch die Blende 2 geschützt wird.

## Patentansprüche

1. Verschlusseinrichtung (10) für eine Steckvorrichtung (100), die einen Kontaktbaustein (1) enthält mit einer Zugangsseite (ZS), an welcher ein komplementäres Steckvorrichtungselement (SE) durch Bewegung entlang einer Steckachse (X) in den Kontaktbaustein eingeführt werden kann, wobei die Verschlusseinrichtung (10) mindestens ein Deckelement (11a, 11b) enthält, welches beim Einführen eines komplementären Steckvorrichtungselementes (SE) in den Kontaktbaustein (1) von einer Ruheposition, in der es die gesamte Zugangsseite (ZS) des Kontaktbausteins bedeckt, in eine Öffnungsposition, in der es die Zugangsseite (ZS) freigibt, bewegt wird;
**dadurch gekennzeichnet, dass**
- das Deckelelement (11a, 11 b) schwenkbeweglich um eine zur Steckachse (X) parallele Schwenkachse (A) gelagert ist;
- das Deckelelement (11 a, 11b) eine schräg zur Steckachse (X) liegende Gleitfläche (21 a, 21 b) aufweist, mit der ein komplementäres Steckvorrichtungselement (SE) beim Einführen in den Kontaktbausteins (1) in Berührung kommt.

2. Elektrische Steckvorrichtung (100), enthaltend
a) einen Kontaktbaustein (1) mit einer Zugangsseite (ZS), an welcher ein komplementäres Steckvorrichtungselement (SE) durch Bewegung entlang einer Steckachse (X) in den Kontaktbaustein eingeführt werden kann;
b) eine Verschlusseinrichtung (10) nach Anspruch 1.

3. Steckvorrichtung (100) oder Verschlvusseinrichtung (10) nach mindestens einem der vorhergehenden Ansprüche,
**dadurch gekennzeichnet, dass** das Deckelelemente (11a, 11b) in die Ruheposition vorgespannt ist.

4. Steckvorrichtung (100) oder Verschlusseinrichtung (10) nach mindestens einem der vorhergehenden Ansprüche,
**dadurch gekennzeichnet, dass** sie eine Mehrzahl von Deckelelementen (11a, 11 b) enthält, die vorzugsweise symmetrisch bezüglich der Steckachse (X) angeordnet sind.

5. Steckvorrichtung (100) oder Verschlusseinrichtung (10) nach mindestens einem der vorhergehenden Ansprüche,
**dadurch gekennzeichnet, dass** sie mindestens zwei Deckelelemente (11a, 11 b) aufweist, die in ihrem Berührungsbereich (22a, 22b) ineinandergreifen.

6. Steckvorrichtung (100) oder Verschlusseinrichtung (10) nach mindestens einem der vorhergehenden Ansprüche,
**dadurch gekennzeichnet, dass** sie einen Antrieb enthält zur aktiven Bewegung des Deckelelementes (11a, 11 b) von der Ruheposition in die Öffnungsposition und/oder umgekehrt.

7. Steckvorrichtung (100) nach mindestens einem der vorhergehenden Ansprüche,
**dadurch gekennzeichnet, dass** das Deckelelement (11a, 11 b) zwischen dem Kontaktbaustein (1) und einer Blende (2) angeordnet ist.

8. Steckvorrichtung (100) oder Verschlusseinrichtung (10) nach mindestens einem der vorhergehenden Ansprüche,
**dadurch gekennzeichnet, dass** das Deckeletement (11a, 11b) in der Ruheposition arretierbar ist.

## Claims

1. Closure device (10) for a plug apparatus (100) which contains a contact module (1) having an access side (ZS) on which a complementary plug apparatus element (SE) can be inserted into the contact module by movement along a plug axis (X), wherein the closure device (10) contains at least one covering element (11 a, 11 b) which is moved into an opening position, in which it opens the access side (ZS), when a complementary plug apparatus element (SE) is inserted into the contact module (1) from an inoperative position, in which it covers the entire access side (ZS) of the contact module,
**characterized in that**
- the cover element (11 a, 11 b) is mounted such that it can pivot about a pivot axis (A) which is parallel to the plug axis (X);
- the cover element (11 a, 11 b) has a sliding face (21 a, 21 b) which is inclined in relation to the plug axis (X) and with which a complementary plug apparatus element (SE) comes into contact when it is inserted into the contact module (1).

2. Electrical plug apparatus (100), containing
a) a contact module (1) with an access side (ZS) on which a complementary plug apparatus element (SE) can be inserted into the contact module by movement along a plug axis (X);
b) a closure device (10) according to Claim 1.

3. Plug apparatus (100) or closure device (10) according to at least one of the preceding claims, **characterized in that** the cover element (11a, 11 b) is prestressed into the inoperative position.

4. Plug apparatus (100) or closure device (10) according to at least one of the preceding claims, **characterized in that** it contains a plurality of cover elements (11 a, 11 b) which are preferably arranged symmetrically in relation to the plug axis (X).

5. Plug apparatus (100) or closure device (10) according to at least one of the preceding claims, **characterized in that** it has at least two cover elements (11 a, 11 b) which interengage in their contact region (22a, 22b).

6. Plug apparatus (100) or closure device (10) according to at least one of the preceding claims, **characterized in that** it contains a drive for actively moving the cover element (11 a, 11b) from the inoperative position into the opening position and/or vice versa.

7. Plug apparatus (100) according to at least one of the preceding claims, **characterized in that** the cover element (11a, 11b) is arranged between the contact module (1) and a panel (2).

8. Plug apparatus (100) or closure device (10) according to at least one of the preceding claims, **characterized in that** the cover element (11 a, 11 b) can be locked in the inoperative position.

## Revendications

1. Mécanisme de verrouillage (10) pour un dispositif d'enfichage (100), qui comprend un module de contact (1) pourvu d'un côté d'accès (ZS) au niveau duquel un élément complémentaire de dispositif d'enfichage (SE) peut être inséré dans le module de contact par un déplacement le long d'un axe d'enfichage (X),
le mécanisme de verrouillage (10) comprenant au moins un élément de recouvrement (11a, 11b) qui, lors de l'insertion d'un élément complémentaire de dispositif d'enfichage (SE) dans le module de contact (1), est déplacé d'une position de repos, dans laquelle il recouvre tout le côté d'accès (ZS) du module de contact, à une position d'ouverture, dans laquelle il dégage le côté d'accès (ZS) ;
**caractérisé en ce que**
- l'élément de recouvrement (11a, 11 b) est monté de manière mobile en pivotement autour d'un axe de pivotement (A) parallèle à l'axe d'enfichage (X) ;
- l'élément de recouvrement (11a, 11 b) comporte une surface de glissement (21 a, 21 b) inclinée par rapport à l'axe d'enfichage (X), avec laquelle surface de glissement un élément complémentaire de dispositif d'enfichage (SE) vient en contact lors de l'insertion dans le module de contact (1).

2. Dispositif d'enfichage électrique (100), comprenant
a) un module de contact (1) pourvu d'un côté d'accès (ZS), au niveau duquel un élément complémentaire de dispositif d'enfichage (SE) peut être inséré dans le module de contact par un déplacement le long d'un axe d'enfichage (X) ;
b) un mécanisme de verrouillage (10) selon la revendication 1.

3. Dispositif d'enfichage (100) ou mécanisme de verrouillage (10) selon au moins l'une quelconque des revendications précédentes,
**caractérisé en ce que** l'élément de recouvrement (11a, 11b) est précontraint dans la position de repos.

4. Dispositif d'enfichage (100) ou mécanisme de verrouillage (10) selon au moins l'une quelconque des revendications précédentes,
**caractérisé en ce qu'**il comprend une pluralité d'éléments de recouvrement (11a, 11b) qui sont disposés de préférence de manière symétrique par rapport à l'axe d'enfichage (X).

5. Dispositif d'enfichage (100) ou mécanisme de verrouillage (10) selon au moins l'une quelconque des revendications précédentes,
**caractérisé en ce qu'**il comporte au moins deux éléments de recouvrement (11a, 11 b) qui viennent en prise les uns dans les autres dans leur région de contact (22a, 22b).

6. Dispositif d'enfichage (100) ou mécanisme de verrouillage (10) selon au moins l'une quelconque des revendications précédentes,
**caractérisé en ce qu'**il comprend un entraînement pour déplacer activement l'élément de recouvrement (11 a, 11 b) de la position de repos à la position d'ouverture et/ou inversement.

7. Dispositif d'enfichage (100) selon au moins l'une quelconque des revendications précédentes,
**caractérisé en ce que** l'élément de recouvrement (11a, 11b) est disposé entre le module de contact (1) et un cache (2).

8. Dispositif d'enfichage (100) ou mécanisme de verrouillage (10) selon au moins l'une quelconque des revendications précédentes,
**caractérisé en ce que** l'élément de recouvrement (11 a, 11 b) peut être bloqué dans la position de repos.
